# EUROPÄISCHE PATENTSCHRIFT

(11) **EP 1 779 944 B1**
(45) Veröffentlichungstag und Bekanntmachung des Hinweises auf die Patenterteilung: **03.02.2010**
(21) Anmeldenummer: 06022265.0
(22) Anmeldetag: 25.10.2006
(51) Int. Cl.: B22C 9/08

(54) **Speiseranordnung mit einem Stopfen zum Verschliessen ihrer Eintrittsöffnung**
Feeder head with plug for closing its entry
Masselotte avec bouchon pour fermer sa entrée

(30) Priorität: 28.10.2005 DE 202005017074 U
(43) Veröffentlichungstag der Anmeldung: 02.05.2007
(73) Patentinhaber: GTP-Schäfer Giesstechnische Produkte GmbH, 41515 Grevenbroich (DE)
(72) Erfinder: Schäfer, Jürgen-Michael, 50859 Köln (DE)
(74) Vertreter: Müller, Karl-Ernst

(56) Entgegenhaltungen:
- EP-A1- 0 327 226
- CH-A5- 571 372
- DE-U1- 29 817 471

## Beschreibung

Die Erfindung betrifft eine Speiseranordnung zum Einsatz in einer beim Gießen von Metallen verwendeten Gießform, bestehend aus einem ein Speiservolumen aufweisenden Speiserkorpus aus einem exothermen und/oder isolierenden Material, der eine Speiseröffnung zum Verbinden des Speiservolumens mit dem Formhohlraum der Gießform aufweist, wobei der Speiserkorpus unmittelbar über die Speiseröffnung oder mittelbar unter Zwischenschaltung eines eine Durchtrittsöffnung aufweisenden Brechkerns oder eines eine Durchtrittsöffnung aufweisenden Formteils mit dem Formhohlraum der Gießform verbunden ist und die jeweilige Durchtrittsöffnung von Brechkern oder Formteil mit der Speiseröffnung fluchtet, wobei in der Verbindung zwischen dem Formhohlraum der Gießform und dem Speiservolumen ein aus einem sich unter Hitzeeinwirkung auflösenden Werkstoff bestehendes Bauteil angeordnet ist.

Eine Speiseranordnung mit den vorgenannten Merkmalen ist aus der DE 29817471 U1 bekannt; der darin beschriebene Speiserkorpus kann als solcher in eine Gießform eingeformt werden oder unter Einschluss eines Brechkerns, um eine Brechkante für die Entfernung des sogenannten Speiserrestes zwischen dem Speiserkorpus und der Formoberfläche auszubilden. Dem gleichen Zweck dient auch ein aus der DE 200 12 425 U1 bekanntes hutförmiges Formteil aus Metall mit einer entsprechend angeordneten Durchtrittsöffnung. Bei einer derartigen Speiseranordnung ist gemäß der DE 298 17 471 U1 eine Scheibe aus einem durch die Wärmeeinwirkung des aus der Gießform zum Speiservolumen des Speisereinsatzes strömenden Metalls zerstörbaren Material vorgesehen, die jeweils fest mit dem Speiserkorpus und/oder dem zugehörigen Brechkern verbunden ist. Soweit ein derartiger Speiser unter Einsatz eines Abformdorns als Zentriermittel insbesondere bei maschinell arbeitenden Formanlagen zum Einsatz kommen soll, ist in der Scheibe eine entsprechende Durchtrittsöffnung für das Zentriermittel ausgebildet.

Es hat sich herausgestellt, dass beim Eingießen des flüssigen Metalls in die Gießform sich heiße Gießgase bilden können, die von dem flüssigen Metall in dem Formhohlraum verdrängt werden und dadurch in das Speiservolumen eintreten und in diesem unter Druck anstehen. Je nach der Materialzusammensetzung des Speiserkorpus ist nicht auszuschließen, dass es zu einer frühzeitigen, unter Umständen explosionsartigen Zündung des Speisers kommt, so dass der Speiser zumindest teilweise zerstört wird und anschließend nicht mehr in dem erforderlichen Umfang funktionstüchtig ist. Insoweit ist mit der bekannten Speiseranordnung der Nachteil verbunden, dass die fest mit dem Speiserkorpus und/oder dem Brechkern verbundene geschlossene Scheibe zwar bereits den Zutritt von Gießgasen in das Speiservolumen verhindert, jedoch die damit ausgerüsteten Speiser beim Aufformen des Speisers in vielen Anwendungsfällen nicht zum Einsatz kommen können. Soweit die Scheibe eine Durchtrittsöffnung für ein Zentriermittel aufweist, ist der Zutritt der Gießgase nicht mehr gehindert.

Der Erfindung liegt daher die Aufgabe zugrunde, eine Speiseranordnung mit den aus der DE 298 17 471 U1 bekannten gattungsgemäßen Merkmalen unter Vermeidung der vorgenannten Nachteile weiter zu verbessern.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in einer ersten Alternative vor, dass das Bauteil als zum Lieferumfang der Speiseranordnung gehörender separater und im Anschluss an das Einformen des Speiserkorpus in die Gießform in die Speiseröffnung oder die Durchtrittsöffnung von Brechkern oder Formteil einsetzbarer Stopfen ausgebildet ist. Alternativ kann vorgesehen sein, dass das Bauteil als zum Lieferumfang der Speiseranordnung gehörender separater Stopfen ausgebildet ist, der vor dem Einformen des Speiserkorpus auf dem die Gießform ausbildenden Modellkörper aufsetzbar und durch das Aufsetzen des Speiserkorpus in seine die Speiseröffnung oder die Durchtrittsöffnung von Brechkern oder Formteil verschließende Stellung verbringbar ist.

Mit der Erfindung ist der Vorteil verbunden, dass der Stopfen zunächst den Eintritt der Gießgase in das Speiservolumen verhindert, so dass der Weg in das Speiservolumen erst freigegeben wird, wenn das flüssige Metall mit dem Stopfen in Kontakt gekommen ist und diesen aufgelöst hat. Damit sind die schädlichen Auswirkungen eines vorzeitigen Eintritts von Gießgasen in das Speiservolumen vermieden.

Die Erfindung ist dabei sowohl für Speiseranordnungen anwendbar, bei denen im Wege des sogenannten Handformens der Speiserkorpus von Hand unmittelbar in die Gießform eingesetzt wird, wobei in diesem Fall der Stopfen auf dem Modellkörper aufgesetzt und der Speiserkorpus derart aufgesetzt wird, dass der Stopfen dessen Speiseröffnung verschließt. Soweit bei Formanlagen der Speiserkorpus unter Einschluß eines Brechkerns bzw. eines entsprechenden Formkörpers maschinell eingeformt wird, wird der Stopfen im Anschluß an den Formvorgang in die nach Entnahme des Modellkörpers aus der Gießform freiliegenden Durchtrittsöffnungen eingesteckt.

Nach einem Ausführungsbeispiel der Erfindung ist vorgesehen, dass der Stopfen in der ihn aufnehmenden Öffnung formschlüssig gehalten ist. Hierzu kann beispielsweise vorgesehen sein, dass der Stopfen auf seiner Außenseite mit den Rand der Öffnung hintergreifenden Formschlußgestaltungen versehen ist.

Alternativ kann vorgesehen sein, dass der Stopfen in der ihn aufnehmenden Öffnung kraftschlüssig gehalten ist. Hierzu kann vorgesehen sein, dass der Stopfen eine konische Form aufweist, so dass der Stopfen mit entsprechender Kraft in die zugeordnete Öffnung eingesteckt wird und sich aufgrund seiner konischen Form darin festlegt. Selbstverständlich können auch über gesonderte Gestaltungen formschlüssig festzulegende Stopfen eine konische Form aufweisen.

Nach einem Ausführungsbeispiel besteht der Stopfen aus einem unter Hitzeeinwirkung vergasbaren Material, beispielsweise einem geeigneten Kunststoff, insbesondere Styropor.

Gemäß einem alternativen Ausführungsbeispiel kann der Stopfen auch aus einem unter Hitzeeinwirkung aufschmelzenden Material bestehen, vorzugsweise aus einem geeigneten Metall. Dieses Metall kann in seiner Zusammensetzung auf die in der Gießform verarbeitete Legierung abgestimmt sein. Dabei kann vorgesehen sein, dass der aus Metall bestehende Stopfen dünnwandig ausgebildet ist, um ein entsprechend schnelles Aufschmelzen sicherzustellen.

In der Zeichnung ist ein Ausführungsbeispiel wiedergegeben, welches nachstehend beschrieben ist. Die einzige Figur zeigt eine Speiseranordnung mit einem Stopfen zum Verschließen der Eintrittsöffnung in einer schematischen Darstellung.

Die Zeichnung baut auf dem in der eingangs genannten DE 201 12 425 U1 dargestellten Speisereinsatz auf, der mittelbar unter Zwischenschaltung eines Formteiles mit dem Formhohlraum der Gießform zu verbinden ist. Im Einzelnen weist dabei der mit 10 bezeichnete Speisereinsatz einen Speiserkorpus 11 auf, der einen ein Speiservolumen 14 umschließenden Wandbereich 13 und einen Deckel 12 umfasst. Der Speiserkorpus 11 hat eine Außenfläche 16 und eine das Speiservolumen 14 umschließende Innenfläche 15 des Wandbereichs 13 sowie eine Bodenfläche 17, in der eine Speiseröffnung 18 ausgebildet ist.

An der Unterseite des Speisereinsatzes und mit der Bodenfläche 17 vorzugsweise durch Klebung verbunden ist ein metallisches Formteil 20, welches eine hutförmige Gestalt aufweist. Das hutförmige Formteil 20 ist mit einem umlaufenden Kragen 21 mit der Bodenfläche 17 des Speiserkorpus 11 vorzugsweise verklebt und springt mit einem Kranz 22 nach außen vor, wobei in der das hutförmige Formteil 20 schließenden Deckelfläche 23 eine Durchtrittsöffnung 24 ausgebildet ist.

Wird eine derartige Speiseranordnung in eine Gießform eingeformt, indem die Speiseranordnung mit Speiserkorpus 11 und Formteil 20 beispielsweise auf einen an einem Modellkörper angebrachten Federdorn aufgesetzt wird, tritt der Federdorn durch die Durchtrittsöffnung 24 hindurch und reicht bis in das Speiservolumen 14 des Speiserkorpus 11; damit ist während des Einformens der Speiseranordnung der Speiserkorpus 11 mit Formteil 20 an dem Modellkörper zentriert.

Bestandteil der Speiseranordnung ist weiterhin ein Stopfen 25, der zum Lieferumfang der Speiseranordnung gehört und in seinen Abmessungen auf die jeweils zu verschließende Öffnung abgestimmt ist. Bei dem dargestellten Ausführungsbeispiel ist die Abmessung des Stopfens 25 auf die Durchtrittsöffnung 24 des Formteils 20 abgestimmt; hierzu ist der Stopfen 25 mit einer leicht konischen Form ausgebildet, so dass nach dem Eindrücken des Stopfens 25 in die Durchtrittsöffnung 24 bis zur Anlage eines Auflagerkranzes 26 an der Deckelfläche 23 des Formteils 20 der Stopfen 25 kraftschlüssig in der Durchtrittsöffnung 24 festgelegt ist.

Kommt der Speiserkorpus 11 beispielsweise ohne das Formteil 20 zum Einsatz, so muß der Stopfen 25 entsprechend auf die Abmessung der Speiseröffnung 18 abgestimmt sein, so dass der Stopfen 25 entweder nach dem Einformen des Speisers in die Speiseröffnung 18 einsetzbar ist oder aber auch bei Handformanlagen vor dem Aufsetzen des Speisers auf dem Modellkörper fixierbar ist, so dass der Stopfen 25 bei dem Aufsetzen des Speiserkorpus 11 die Speiseröffnung 18 verschließt.

Entsprechendes gilt, wenn die Speiseranordnung alternativ zu dem in der Zeichnung dargestellten Formteil 20 einen Brechkern umfasst, wie er aus der DE 42 19 632 A bekannt ist.

## Patentansprüche

1. Speiseranordnung zum Einsatz in einer beim Gießen von Metallen verwendeten Gießform, bestehend aus einem ein Speiservolumen (14) aufweisenden Speiserkorpus (11) aus einem exothermen und/oder isolierenden Material, der eine Speiseröffnung (18) zum Verbinden des Speiservolumens (14) mit dem Formhohlraum der Gießform aufweist, wobei der Speiserkorpus (11) unmittelbar über die Speiseröffnung (18) oder mittelbar unter Zwischenschaltung eines eine Durchtrittsöffnung aufweisenden Brechkerns oder eines eine Durchtrittsöffnung aufweisenden Formteils (20) mit dem Formhohlraum der Gießform verbunden ist und die jeweilige Durchtrittsöffnung (24) von Brechkern oder Formteil (20) mit der Speiseröffnung (18) fluchtet, wobei in der Verbindung zwischen dem Formhohlraum der Gießform und dem Speiservolumen (14) ein aus einem sich unter Hitzeeinwirkung auflösenden Werkstoff bestehendes Bauteil (25) angeordnet ist, **dadurch gekennzeichnet, dass** das Bauteil als zum Lieferumfang der Speiseranordnung gehörender separater und im Anschluss an das Einformen des Speiserkorpus (11) in die Gießform in die Speiseröffnung (18) oder die Durchtrittsöffnung (24) von Brechkern oder Formteil (20) einsetzbarer Stopfen (25) ausgebildet ist..

2. Speiseranordnung zum Einsatz in einer beim Gießen von Metallen verwendeten Gießform, bestehend aus einem ein Speiservolumen (14) aufweisenden Speiserkorpus (11) aus einem exothermen und/oder isolierenden Material, der eine Speiseröffnung (18) zum Verbinden des Speiservolumens (14) mit dem Formhohlraum der Gießform aufweist, wobei der Speiserkorpus (11) unmittelbar über die Speiseröffnung (18) oder mittelbar unter Zwischenschaltung eines eine Durchtrittsöffnung aufweisenden Brechkerns oder eines eine Durchtrittsöffnung aufweisenden Formteils (20) mit dem Formhohlraum der Gießform verbunden ist und die jeweilige Durchtrittsöffnung (24) von Brechkern oder Formteil (20) mit der Speiseröffnung (18) fluchtet, wobei in der Verbindung zwischen dem Formhohlraum der Gießform und dem Speiservolumen (14) ein aus einem sich unter Hitzeeinwirkung auflösenden Werkstoff bestehendes Bauteil (25) angeordnet ist, **dadurch gekennzeichnet, dass** das Bauteil als zum Lieferumfang der Speiseranordnung gehörender separater Stopfen (25) ausgebildet ist, der vor dem Einformen des Speiserkorpus (11) auf dem die Gießform ausbildenden Modellkörper aufsetzbar und durch das Aufsetzen des Speiserkorpus (11) in seine die Speiseröffnung (18) oder die Durchtrittsöffnung (24) von Brechkern oder Formteil (20) verschließende Stellung verbringbar ist.

3. Speiseranordnung nach Anspruch 1 oder 2, **dadurch gekennzeichnet, dass** der Stopfen (25) in der ihn aufnehmenden Öffnung (18, 24) formschlüssig gehalten ist

4. Speiseranordnung nach Anspruch 3, **dadurch gekennzeichnet, dass** der Stopfen (25) auf seiner Außenseite mit den Rand der Öffnung (18, 24) hintergreifenden Formschlußgestaltungen versehen ist.

5. Speiseranordnung nach Anspruch 1 oder 2, **dadurch gekennzeichnet, dass** der Stopfen (25) in der ihn aufnehmenden Öffnung (18, 24) kraftschlüssig gehalten ist.

6. Speiseranordnung nach einem der Ansprüche 1 bis 5, **dadurch gekennzeichnet, dass** der Stopfen (25) eine konische Form aufweist.

7. Speiseranordnung nach einem der Ansprüche 1 bis 6, **dadurch gekennzeichnet, dass** der Stopfen (25) aus einem unter Hitzeeinwirkung vergasbaren Material besteht.

8. Speiseranordnung nach Anspruch 7, **dadurch gekennzeichnet, dass** der Stopfen (25) aus Styropor besteht.

9. Speiseranordnung nach einem der Ansprüche 1 bis 6, **dadurch gekennzeichnet, dass** der Stopfen (25) aus einem unter Hitzeeinwirkung aufschmelzenden Material besteht.

10. Speiseranordnung nach Anspruch 9, **dadurch gekennzeichnet, dass** der Stopfen (25) aus einem Metall besteht.

11. Speiseranordnung nach Anspruch 10, **dadurch gekennzeichnet, dass** der aus Metall bestehende Stopfen (25) dünnwandig ausgebildet ist.

## Claims

1. Feeder arrangement for use in a mould used to cast metals, consisting of a feeder body (11) formed from an exothermic and/or insulating material and having a feeder volume (14) and a feeder opening (18) for connecting the feeder volume (14) to the cavity of the mould, the feeder body (11) being connected to the cavity of the mould directly via the feeder opening (18) or indirectly via a breaker core positioned in between having a through-opening or via a mould part (20) positioned in between having a through-opening, and the respective through-opening (24) of the breaker core or the mould part (20) being aligned with the feeder opening (18), a component (25) consisting of a material which breaks down under the effect of heat being arranged in the connection between the cavity of the mould and the feeder volume (14), **characterised in that** the component is formed as a separate stopper (25) which belongs to the supply circumference of the feeder arrangement and can be inserted into the mould and into the feeder opening (18) or the through-opening (24) of the breaker core or the mould part (20) after the feeder body (11) has been moulded.

2. Feeder arrangement for use in a mould used to cast metals, consisting of a feeder body (11) formed from an exothermic and/or insulating material and having a feeder volume (14) and a feeder opening (18) for connecting the feeder volume (14) to the cavity of the mould, the feeder body (11) being connected to the cavity of the mould directly via the feeder opening (18) or indirectly via a breaker core positioned in between having a through-opening or via a mould part (20) positioned in between having a through-opening, and the respective through-opening (24) of the breaker core or the mould part (20) being aligned with the feeder opening (18), a component (25) consisting of a material which breaks down under the effect of heat being arranged in the connection between the cavity of the mould and the feeder volume (14), **characterised in that** the component is formed as a separate stopper (25) which belongs to the supply circumference of the feeder arrangement, can be positioned on the pattern member forming the mould before the feeder body (11) is moulded and can be brought into the position in which it closes the feeder opening (18) or the through-opening (24) of the breaker core or the mould part (20) by positioning the feeder body (11).

3. Feeder arrangement according to either claim 1 or claim 2, **characterised in that** the stopper (25) is retained with an interlocking fit in the opening (18, 24) in which it is received.

4. Feeder arrangement according to claim 3, **characterised in that** the outer side of the stopper (25) is provided with interlocking configurations which engage the edge of the opening (18, 24) from behind.

5. Feeder arrangement according to either claim 1 or claim 2, **characterised in that** the stopper (25) is retained with a non-positive fit in the opening (18, 24) in which it is received.

6. Feeder arrangement according to any one of claims 1 to 5, **characterised in that** the stopper (25) has a conical shape.

7. Feeder arrangement according to any one of claims 1 to 6, **characterised in that** the stopper (25) consists of a material which can turn to gas under the effect of heat.

8. Feeder arrangement according to claim 7, **characterised in that** the stopper (25) consists of expandable polystyrene.

9. Feeder arrangement according to any one of claims 1 to 6, **characterised in that** the stopper (25) consists of a material which melts under the effect of heat.

10. Feeder arrangement according to claim 9, **characterised in that** the stopper (25) consists of a metal.

11. Feeder arrangement according to claim 10, **characterised in that** the stopper (25) consisting of metal is formed so as to be thin-walled.

## Revendications

1. Système de masselotte à introduire dans un moule utilisé pour la coulée de métaux, formé par un corps de masselotte (11), qui comporte un volume de masselotte (14) et est réalisé dans un matériau exotherme et/ou isolant et qui comporte une ouverture (18) pour relier le volume de masselotte (14) avec la cavité du moule de coulée, le corps de masselotte (11) étant relié à la cavité du moule de coulée directement par l'intermédiaire de l'ouverture (18) de la masselotte ou indirectement par le montage intermédiaire d'un noyau effritable muni d'une ouverture de passage, ou d'une partie de moule (20) munie d'une ouverture de passage, et l'ouverture de passage (24) correspondante du noyau effritable ou de la partie de moule (20) étant alignée avec l'ouverture (18) de la masselotte, tandis que dans la liaison entre la cavité du moule de coulée et le volume de masselotte (14) est disposée une pièce (25) réalisée dans un matériau se décomposant sous l'effet de la chaleur, **caractérisé en ce que** ladite pièce est réalisée sous la forme d'un bouchon (25) séparé, qui fait partie du volume de livraison du système de masselotte et qui, à la suite du formage du corps de masselotte (11) à l'intérieur du moule de coulée, est destiné à être introduit dans l'ouverture (18) de la masselotte ou l'ouverture de passage (24) du noyau effritable ou de la partie de moule (20).

2. Système de masselotte à introduire dans un moule utilisé pour la coulée de métaux, formé par un corps de masselotte (11), qui comporte un volume de masselotte (14) et est réalisé dans un matériau exotherme et/ou isolant et qui comporte une ouverture (18) pour relier le volume de masselotte (14) avec la cavité du moule de coulée, le corps de masselotte (11) étant relié à la cavité du moule de coulée directement par l'intermédiaire de l'ouverture (18) de la masselotte ou indirectement par le montage intermédiaire d'un noyau effritable muni d'une ouverture de passage, ou d'une partie de moule (20) munie d'une ouverture de passage, et l'ouverture de passage (24) correspondante du noyau effritable ou de la partie de moule (20) étant alignée avec l'ouverture (18) de la masselotte, tandis que dans la liaison entre la cavité du moule de coulée et le volume de masselotte (14) est disposée une pièce (25) réalisée dans un matériau se décomposant sous l'effet de la chaleur, **caractérisé en ce que** ladite pièce est réalisée sous la forme d'un bouchon (25) séparé, qui fait partie du volume de livraison du système de masselotte et qui, avant le formage du corps de masselotte (11), peut être posé sur le corps de modelage formant le moule de coulée et qui, sous l'effet de la pose du corps de masselotte (11), peut être amené dans sa position obturant l'ouverture (18) de la masselotte ou l'ouverture de passage (24) du noyau effritable ou de la partie de moule (20).

3. Système de masselotte selon la revendication 1 ou 2, **caractérisé en ce que** le bouchon (25) est maintenu par conjugaison de forme dans l'ouverture (18, 24) le recevant.

4. Système de masselotte selon la revendication 3, **caractérisé en ce que** le bouchon (25) est muni, sur sa face extérieure, d'aménagements pour un assemblage par conjugaison de forme, s'engageant derrière le bord de l'ouverture (18, 24).

5. Système de masselotte selon la revendication 1 ou 2, **caractérisé en ce que** le bouchon (25) est maintenu en force dans l'ouverture (18, 24) le recevant.

6. Système de masselotte selon l'une des revendications 1 à 5, **caractérisé en ce que** le bouchon (25) a une forme conique.

7. Système de masselotte selon l'une des revendications 1 à 6, **caractérisé en ce que** le bouchon (25) présente réalisé dans un matériau gazéifiable sous l'effet de la chaleur.

8. Système de masselotte selon la revendication 7, **caractérisé en ce que** le bouchon (25) est réalisé en polystyrène expansé.

9. Système de masselotte selon l'une des revendications 1 à 6, **caractérisé en ce que** le bouchon (25) est réalisé dans un matériau apte à fondre sous l'effet de la chaleur.

10. Système de masselotte selon la revendication 9, **caractérisé en ce que** le bouchon (25) est réalisé en métal.

11. Système de masselotte selon la revendication 10, **caractérisé en ce que** le bouchon (25), réalisé en métal, est réalisé avec d'une paroi mince.
